# FASCICULE DE BREVET EUROPEEN

(11) **EP 0 126 035 B1**
(45) Date de publication et mention de la délivrance du brevet: **16.06.1987**
(21) Numéro de dépôt: 84830095.0
(22) Date de dépôt: 29.03.1984
(51) Int. Cl.: D04B 9/20

(54) **Dispositif pour la formation de poches en tricot avec une machine circulaire pour produits manufacturés tubulaires avec mouvement unidirectionnel continu et machine équipée pour le dit dispositif**
Vorrichtung zur Herstellung von Taschen in Strickwaren mit einer Rundstrickmaschine für Schlauchwaren mit kontinuierlicher und gleichgerichteter Bewegung sowie mit dieser Vorrichtung ausgerüstete Maschine
Device for producing knitted pockets with the aid of a circular machine for products manufactured in a tubular way with continuous unidirectional movement, and machine equipped for this device

(30) Priorité: 12.04.1983 IT 939183
(43) Date de publication de la demande: 21.11.1984
(73) Titulaire: FA - MA S.N.C. di FRULLINI & MASELLI, I-50142 Firenze (IT); Ugolini, Giuliano, I-56027 Ponte a Elsa - S. Miniato (PISA) (IT)
(72) Inventeur: Frullini, Alberto, I-50142 Firenze (IT); Ugolini, Giuliano, I-56027 Ponte a Elsa (Pisa) (IT)
(74) Mandataire: Martini, Lazzaro

## Description

La présente invention concerne un dispositif pour la formation de poches en tricot avec une machine circulaire pour produits manufacturés tubulaires avec mouvement unidirectionnel continu et une machine circulaire ainsi équipée.

On connaît un procédé pour former une poche de mailles dans un produit manufacturé tubulaire avec une machine circulaire pour bonneterie avec mouvement rotatif continu qui consiste à fournir un fil supplémentaire pour les rangs partiels de mailles lequel est continu et il est fourni par un guide-fil supplémentaire, tournant autour du cylindre des aiguilles avec mouvement varié, en s'arrêtant, à chaque tour, en correspondance d'une première position de formation maille pour alimenter les aiguilles d'un arc d'aiguilles qui lui passent devant, donc en dépassant lesdites aiguilles jusqu'en correspondance d'une deuxième position de formation maille et d'ici en poursuivant avec vitesse constante, mais supérieure à celle du cylindre des aiguilles et enfin, après un tour complet, en s'arrêtant dans la position initiale.

Du EP-A-0114153 (représentant l'état de la technique selon l'article 54 (3) CBE) du même cotitulaire on connaît aussi un dispositif pour l'alimentation du fil de la part du guide-fil supplémentaire destiné à la formation du deuxième rang partiel de mailles suivant le procédé précité, lequel dispositif permet d'accumuler une quantité de fil dans la juste mesure requise pour la formation du deuxième rang partiel de mailles, sans tension.

Il est également connu du document US-A-3 270 527 une machine à tricoter circulaire pour produits manufacturés tubulaires avec mouvement continu dans le même sens dont le guide-fil alimente les aiguilles sélectionnées pour la formation d'une poche avec deux alimentations par tour, une en arrêt et une en mouvement et équipée d'un dispositif pour la formation de poches en tricot qui comprend une chute extérieure concentrique au cylindre à aiguilles avec une came ayant deux bords actifs disposé en V, laquelle chute tourne avec une vitesse variable dans le même sens que le cylindre à aiguilles de telle sorte qu'elle s'arrête dans une position où un bord de la came opère une première chute, à l'arrêt, des aiguilles sélectionnées pour la formation d'une poche ; elle accélère jusqu'à une vitesse constante et supérieure à celle du cylindre pour dépasser lesdites aiguilles et opérer une deuxième chute, en mouvement, des mêmes aiguilles ; puis elle décélère pour s'arrêter dans la position initiale. Cette machine connue comprend aussi un guide-fil tournant en tête et en harmonie avec le cylindre à aiguilles et en phase avec ladite chute de telle sorte que, à chaque tour, ce guide-fil s'arrête derrière la chute, puis il accélère pour dépasser la chute, puis il tourne avec la même vitesse que la chute et enfin il décélère jusqu'à s'arrêter dans la position initiale ; plusieurs aiguilles pour la formation de rangs partiels de mailles distribuées selon un ou plusieurs arcs partiels du cylindre à aiguilles ; des moyens pour porter en rotation avec mouvement varié la chute et le guide-fil ; et des moyens pour mettre en phase la position du guide-fil avec la position de la chute pendant leur rotation respective.

La machine décrite dans ce document est complexe, de réglage compliqué et de coût élevé.

Le but principal de la présente invention est celui de proposer une machine différente pour réaliser le procédé précité, très simple et efficace, de manière à obtenir une machine circulaire de grande fiabilité et versatilité et de coût modique.

On est parvenu à ce résultat en conformité avec la présente invention en réalisant une machine circulaire pour produits manufacturés tubulaires avec mouvement continu équipée d'un dispositif pour la formation de poches en tricot comprenant une chute extérieure et concentrique au cylindre à aiguilles avec une came ayant deux bords actifs, une contre-came située au-dessous et un piquet positionné en avant, dans le sens de rotation, par rapport à ladite came, laquelle chute tourne en harmonie avec le cylindre à aiguilles avec mouvement varié et intermittent, de telle sorte que, à chaque tour, elle s'arrête dans une position (A) dont l'un des bords de la came opère une première chute, en arrêt, des aiguilles prédisposées pour la formation d'une poche ; puis la chute accélère jusqu'à une position (B) de laquelle elle poursuit jusqu'à une position (C) avec une vitesse constante et plus grande que celle du cylindre pour dépasser lesdites aiguilles et permettre au piquet d'opérer le soulèvement des aiguilles du niveau « retenu à celui « déchargé », et l'autre des bords de la came opère la deuxième chute, en mouvement, des mêmes aiguilles ; après quoi la chute décélère pour s'arrêter dans la position initiale (A) ; cette machine comprenant aussi au moins un guide-fil supplémentaire tournant en tête et en harmonie avec le cylindre à aiguilles et en phase à ladite chute de telle sorte que, à chaque tour, il s'arrête en (A') derrière la chute qui est positionnée en (A), puis il accélère jusqu'à (B') pour dépasser la chute positionnée en (B), puis il tourne avec la même vitesse de la chute jusqu'à (C) et enfin il décélère jusqu'à s'arrêter dans la position initiale (A') ; plusieurs aiguilles à double talon, pour la formation de rangs partiels de mailles, distribuées selon un ou plusieurs arcs partiels du cylindre à aiguilles ; des moyens pour porter en rotation avec mouvement varié la chute et le guide-fil supplémentaire ; des moyens pour mettre en phase la position du guide-fil supplémentaire avec la position de la chute pendant la respective rotation ; caractérisée en ce que lesdits moyens pour porter en rotation la chute et le guide-fil comprennent un train épicycloïdal aux axes coïncidants avec les roues principales et les roues satellites reliées par un porte-train à mouvement rotatif alternatif et dont la position instantanée est déterminée par le contact d'une roulette du porte-train avec le bord d'une came.

Les avantages obtenus grâce à la présente invention consistent essentiellement dans le fait qu'on obtient des produits manufacturés variés avec poches de forme, ampleur et position variées, avec fil continu et avec mouvement unidirectionnel de la machine circulaire ; que parmi les produits manufacturés réalisables il y a les bas et les chaussettes avec talon et point à poche, les slips avec soufflet et les bas avec hémisoufflet pour collants avec soufflet ; qu'on peut obtenir des poches avec plusieurs filés de nature, finesse et couleur différentes ; qu'il est possible d'utiliser des machines circulaires, à seul ou double cylindre à aiguilles, avec beaucoup d'alimentations pour la formation du tubulaire et avec deux ou multiple de deux alimentations supplémentaires pour la formation des poches de mailles ; qu'il est possible de sélectionner les aiguilles pour obtenir des poches avec tissu à dessins ; qu'il est possible d'opérer avec grande fiabilité et sûreté même à une vitesse beaucoup plus haute que celle obtenue aujourd'hui avec les machines circulaires à mouvement alternatif ; qu'on obtient une production de loin supérieure à celle desdites machines alternatives ; que le produit obtenu est de très bonne qualité ; que la relative simplicité de construction permet d'équiper une machine circulaire pour bonneterie à un coût très étudié et compétitif.

L'invention est exposée ci-dessous d'une façon plus détaillée à l'aide des dessins annexés, qui en représentent seulement un mode d'exécution.

Dans le tableau 1 la fig. 1 représente la vue en plan d'une chute suivant l'invention, hors travail ; la fig. 2 représente la chute de la fig. 1 en phase de travail pendant la formation en arrêt du premier rang partiel de mailles ; la fig. 3 représente la chute de la fig. 1 en phase de travail pendant la formation en mouvement du deuxième rang partiel de mailles ; dans le tableau 2 la fig. 4 représente les sections à vitesse différente d'un tour de la chute et du guide-fil supplémentaire avec, au centre, la came pour l'obtention des relatives vitesses ; dans le tableau 3 la fig. 5 représente une section verticale axiale d'une machine circulaire pour bonneterie équipée avec un dispositif suivant l'invention ; la fig. 6 représente la vue en plan du détail d'un dispositif de mise en phase du guide-fil supplémentaire associé à la chute suivant l'invention ; dans le tableau 4 la fig. 7 représente la vue en plan d'un dispositif pour la commande de la rotation de la chute et du guide-fil supplémentaire suivant l'invention ; dans le tableau 5 la fig. 8 représente la section développée d'une partie du dispositif de la fig. 7 ; dans le tableau 6 la fig. 9 représente la section développée de la partie restante du dispositif de la fig. 7.

Réduit à sa structure essentielle et avec référence aux dessins annexés, un dispositif pour la formation de poches en tricot avec mouvement continu d'une machine circulaire pour produits manufacturés tubulaires suivant l'invention comprend :
une chute (200) concentrique et extérieure au cylindre (1) des aiguilles, avec une came (201) à deux bords actifs (211-212) avec la fonction d'opérer deux chutes distinctes des aiguilles, une contre-came (202) au-dessous de la came (201) et un piquet (203) en face de ladite came (201) dans le sens de rotation avec la fonction de soulever les aiguilles du niveau de « retenu à à celui de « déchargé » : ladite chute, qui est reliée au boîtier (53) des platines situé ci-dessus, tourne à l'unisson avec le cylindre (1) dans une seule direction, avec mouvement varié et intermittent et d'une telle sorte qu'elle s'arrête en (A) de fig. 4 en correspondance d'une première zone de formation maille pour permettre au profil (211) de la came (201) d'obtenir une chute des aiguilles (3) d'un arc partiel (par exemple 135°) d'aiguilles et ainsi former un premier rang partiel de mailles ; puis elle accélère jusqu'à (B) de fig.4 où elle atteint une plus grande vitesse de travail (par exemple : double) que celle du cylindre des aiguilles, et d'ici elle poursuit jusqu'à (C) de fig. 4 avec vitesse constante pour dépasser les aiguilles dudit arc partiel et permettre au piquet (203), en collaboration avec le profil (212) de la came (201), d'obtenir un soulèvement suivi d'une chute desdites aiguilles dépassées et former ainsi un deuxième rang partiel de mailles ; enfin de la position (C) la chute décélère pour se reporter et s'arrêter en (A) de fig. 4. Ladite chute est en outre, par des moyens connus, déplaçable radialement au regard du cylindre des aiguilles pour en varier la distance et engager ainsi les aiguilles d'arcs distincts partiels des aiguilles par rapport à la poche à réaliser (par ex. le talon ou la pointe avec fermeture dans la partie inférieure du pied d'un bas).

Et une machine circulaire pour produits manufacturés tubulaires équipée pour ledit dispositif comprend :
un guide-fil supplémentaire (98) disposé radialement en tête du cylindre (1) et au-dessous du plateau (92) et porté en rotation par un arbre (97) creux, passant dans l'arbre vertical du plateau (92) : la cavité dudit arbre (97) est utilisée pour le passage du fil de formation de la poche et de l'air aspiré par le goulot (100) prévu au service dudit guide-fil supplémentaire.

La rotation du guide-fil supplémentaire (98) qui est en harmonie avec celle du cylindre (1) a lieu avec mouvement varié et intermittent et de telle sorte que, à chaque tour, il est arrêté en (A') de fig. 4 derrière la came (201) de la chute précitée (200) pendant la première alimentation, puis elle accélère fortement jusqu'à (B') de fig.4 et d'ici elle poursuit jusqu'à (C) de fig. avec vitesse constante pour fournir le filé pour la deuxième alimentation ; enfin de la position (C) elle décélère pour s'arrêter dans la position initiale (A').

Ledit guide-fil supplémentaire (98) est en outre notoirement déplaçable radialement au cylindre (1) afin que sa bouche résulte, en phase de travail. saillante vers l'extérieur de la tête des aiguilles et. hors travail, elle résulte à proximité dudit goulot (100).

Il va de soi qu'audit guide-fil supplémentaire (98) on peut associer un ou plusieurs guide-fil similaires, positionnés, superposés ou approchés, pour permettre l'alimentation avec plusieurs pièces.

Plusieurs aiguilles à languette (3) à double talon (130) distribuées le long de l'arc partiel d'aiguilles prévu pour la formation d'une poche, dont le talon supérieur, à chaque tour du cylindre (1) est engagé par un (211) des deux profils de la came (201) pour la première chute et par le piquet (203) pour le soulèvement successif de « retenu à « déchargé et par l'autre (212) profil de la came (201) pour la deuxième chute.

Les aiguilles (3) appartenant à différents arcs partiels, c'est-à-dire destinées à former des poches distinctes en tricot d'un même produit manufacturé, ont le talon supérieur de longueur différente pour être sélectionnées par la chute (200) préalablement positionnée à des distances correspondantes du cylindre (1).

Un rouage pour obtenir, en harmonie avec la rotation du cylindre (1), la rotation unidirectionnelle de la chute (200) et en même temps du guide-fil supplémentaire (98) avec le mouvement varié et intermittent précédemment décrit, lequel comprend un train épicycloïdal aux axes coïncidants, avec les roues principales (221-225) sur l'axe (220), les roues satellites (222-224) sur l'axe (223) et le porte-train (226) avec une roulette (227) à contact, forcé par un ressort (246), avec le bord de la came (228) calée sur l'arbre moteur (231) ; le mouvement dérivé du porte-cylindre (229) au moyen de la roue (230) calée sur l'arbre (231) est transmis à la roue principale (221) par ledit train épicycloïdal au moyen de l'embrayage (232) et les roues (233-234-234') ; et par la roue principale (225) du même train épicycloïdal il est transmis, au moyen des roues (235-235'-236-236') à l'arbre de transmission (237) et par celui-ci à la chute (200) au moyen de la roue (238). En outre le mouvement est transmis par ledit arbre (237) à l'arbre (97) du guide-fil supplémentaire (98) au moyen d'un train épicycloïdal aux axes coïncidants, avec les roues principales (239-241) sur l'axe (237), les roues satellites (240-242) sur l'axe (243), le porte-train (245), la roue (241') et une courroie dentée (246).

Le porte-train (226) du premier train épicycloïdal peut se mouvoir dans les deux sens, par rapport à une position médiane pour laquelle le rapport de transmission du rouage est celui défini par le nombre des dents des roues (égal à un) tandis qu'il est positif ou négatif avec le déplacement du porte-train dans un sens ou l'autre : de telle sorte la position instantantée du porte-train (226) asservie à la position de la roulette (227) sur la came (228) détermine la vitesse instantanée de la chute (200) et du guide-fil supplémentaire (98). Pareillement le porte-train (245) du deuxième train épicycloïdal, qui a deux positions possibles de travail définies par le contact d'une roulette avec une came fixée sur l'arbre (237) et non représentées pour simplification, détermine la position instantanée du guide-fil supplémentaire (derrière ou en avant) par rapport à la chute (200).

En remplacement du mouvement alternatif d'avant en arrière du porte-train (226) est prévue l'obtention d'un mouvement unidirectionnel varié et discontinu en utilisant une came (228) avec profil en limaçon ou spirale d'Archimède irrégulier, dont le bord engage, une à la fois, plusieurs roulettes (227) du porte-train (226).

Aux fins d'augmenter l'ampleur des poches en tricot et même le nombre des doubles alimentations supplémentaires il est prévu de porter en rotation le cylindre des aiguilles avec vitesse variable plutôt que constante, en effectuant des ralentissements ou arrêts en phase de tricotage de rangs partiels de mailles avec la chute (200) en mouvement.

## Revendications

1. Machine circulaire pour produits manufacturés tubulaires avec mouvement continu équipée d'un dispositif pour la formation de poches en tricot comprenant une chute (200) extérieure et concentrique au cylindre (1) des aiguilles avec une came (201) avec deux bords actifs (211, 212), une contre-came (202) située au-dessous, et un piquet (203) positionné en avant, dans le sens de rotation, par rapport à ladite came (201), laquelle chute (200) tourne en harmonie avec le cylindre (1) des aiguilles avec mouvement varié et intermittent, de telle sorte que, à chaque tour, elle s'arrête dans une position (A) dont le bord (211) de la came (201) opère une première chute, en arrêt, des aiguilles (3) prédisposées pour la formation d'une poche ; puis la chute (200) accélère jusqu'à une position (B) de laquelle elle poursuit jusqu'à une position (C) avec une vitesse constante et plus grande que celle du cylindre (1) pour dépasser lesdites aiguilles (3) et permettre au piquet (203) d'opérer le soulèvement des aiguilles (3) du niveau « retenu à à celui « déchargé •, et au bord (212) de la came (201) d'opérer la deuxième chute, en mouvement, des mêmes aiguilles (3) ; après quoi la chute (200) décélère pour s'arrêter dans la position initiale (A) ; cette machine comprenant aussi au moins un guide-fil supplémentaire (98) tournant en tête et en harmonie avec le cylindre (1) des aiguilles et en phase à ladite chute (200) de telle sorte que, à chaque tour, il s'arrête en (A') derrière la chute (200) positionnée en (A), puis il accélère jusqu'à (B') - pour dépasser la chute (200) positionnée en (B), puis il tourne avec la même vitesse de la chute (200) jusqu'à (C) et enfin il décélère jusqu'à s'arrêter dans la position initiale (A') ; plusieurs aiguilles (3) à double talon, pour la formation de rangs partiels de mailles, distribuées selon un ou plusieurs arcs partiels du cylindre (1) des aiguilles ; moyens pour porter en rotation avec mouvement varié la chute (200) et le guide-fil supplémentaire (98) ; moyens pour mettre en phase la position du guide-fil supplémentaire (98) avec la position de la chute (200) pendant la respective rotation ; caractérisée en ce que lesdits moyens pour porter en rotation la chute (200) et le guide-fil (98) comprennent un train épicycloïdal aux axes coïncidants (220, 223) avec les roues principales (221, 225) et les roues satellites (222, 224) reliées par un porte-train (226) à mouvement rotatif alternatif et dont la position instantanée est déterminée par le contact d'une roulette (227) du porte-train (226) avec le bord d'une came (228).

2. Machine suivant la revendication 1 caractérisée en ce que le talon supérieur (130) des aiguilles (3) à double talon, a une hauteur différente suivant l'arc partiel correspondant du cylindre (1).

3. Machine suivant la revendication 1 caractérisée en ce qu'à un premier guide-fil supplémentaire (98) sont associés un ou plusieurs guide-fils similaires, superposés ou approchés entre eux pour fournir plusieurs filés différents.

4. Machine suivant la revendication 1 caractérisée en ce que le profil de ladite came (228) est préétabli par rapport au diagramme de la vitesse de la chute (200).

5. Machine suivant les revendications 1 et 4 caractérisée en ce que ledit porte-train (226) se meut avec mouvement rotatif unidirectionnel varié et discontinu et sa position instantanée est déterminée par le contact d'une ou plusieurs roulettes (227) avec le bord d'une came (228) en forme de spirale d'Archimède irrégulière.

6. Machine suivant la revendication 1 caractérisée en ce que lesdits moyens pour mettre en phase le guide-fil supplémentaire (98) par rapport à la chute (200) comprennent un train épicycloïdal aux axes coïncidants (237, 243) avec les roues principales (239, 241) et les roues satellites (240, 242) reliées par un porte-train (245) qui a deux positions de travail auxquelles correspondent les positions du guide-fil (98) respectivement, derrière et en face de la chute (200) et dont la position instantanée est déterminée par le contact d'une roulette du porte-train (245) avec une came calée sur l'arbre (237).

7. Machine suivant la revendication 6 caractérisée en ce que le profil de ladite came (237) est préétabli par rapport au diagramme de la vitesse de la chute (200).

8. Machine suivant la revendication 1 caractérisée en ce que le cylindre (1) des aiguilles est tournant avec mouvement unidirectionnel, varié, avec ralentissements et/ou arrêts en phase de formation de rangs partiels de mailles avec la chute (200) en mouvement.

## Claims

1. Circular machine for products manufactured in a tubular way with continuous unidirectional movement, equipped of a device for producing knitted pockets comprising a fall (200) external and concentrical to the cylinder (1) of the needles with a cam (201) with two active edges (211, 212), a cam follower (202) disposed below, and a post (203) disposed foreward, in the sens of rotation, respected to said cam (201 said fall (200) rotates in a harmonized way with the cylinder (1) of the needles with variate and intermittent movement. so that, at each turn, it stops in a position (A) in which the edge (211) of the cam (201) operates a first fall, in stopped position, of the needles (3) predisposed for producing a pocket, then the fall (200) accelerates up to a position (B) from which it continues up to a position (C) with a constant speed higher than the speed of the cylinder (1) to overtake said needles (3) and alloy the post (203) to operate the lift of the needles (3) from a « retained level up to a « discharged level, and the edge (212) of the cam (201) to operate the second fall, in motion, of the same needles (3) ; after what the fall (200) decelerates untill stopping in the initial position (A) ; this machine further comprising at least an additional thread-guide (98) that rotates overhead and in harmony with the cylinder (1) of the needles and in phase with said fall (200) so that, at each turn, it stops in (A') behind the fall positioned in (A), then it accelerates up to (B') to overtake the fall (200) positioned in (B), then it rotates with the same speed than the fall (200) up to (C), and finally it decelerates up to stop in the initial position (A); a plurality of double butt needles (3) for producing partial rows of stiches, distributed along one or more partial arcs of circle of the cylinder (1) of the needles ; means for driving into rotation with variate movement the fall (200) and the additional thread-guide (98) ; means for phasing the position of the additional thread-guide (98) with the position of the fall (200) during the corresponding rotation ; characterized in that said means for driving into rotation the fall (200) and the thread-guide (98) comprise and epicycloidal gear train with coincident shafts (220, 223), with the main wheels (221, 225) and the planet wheels (222, 224) coupled through a train carrier (226) with alternative motion of rotation and whose instantaneous position is determined by the contact between a roller (227) of the train carrier (226) with the edge of a cam (228).

2. Machine according to claim 1, characterized in that the upper butt (130) of the needles (3) has a different height according to the corresponding partial arc of circle of the cylinder (1).

3. Machine according to claim 1, characterized in that, with the first additional thread-guide (98), are associated one or more analogous thread-guide, superimposed or near one from the other, to produce several different yarns.

4. Machine according to claim 1, characterized in that the contour of said cam (228) is predetermined with respect to the diagram of the speed of the fall (200).

5. Machine according to claims 1 and 4, characterized in that said train carrier (226) moves with a discontinuous and variate unidirectional movement of rotation, and its instantaneous position is determined by the contact between one or more rollers (227) and the edge of a cam (228) having a form of an irregular spiral of Archimedes.

6. Machine according to claim 1, characterized in that means for phasing the additional thread-guide (98) with respect to the fall (200) comprise an epicycloidal gear train with coincident shafts (237, 243), with the main wheels (239, 241) and the planet wheels (240, 242) coupled through a train carrier (245) which has two working positions to which correspond the positions of the thread-guide (98), respectively behind and in front of the fall (200), and whose instantaneous position is determined by the contact between a roller of the train carrier (245) and a cam locked up on the shaft (237).

7. Machine according to claim 6, characterized in that the contour of said cam (237) is predetermined with respect to the diagram of the speed of the fall (200).

8. Machine according to claim 1, characterized in that cylinder (1) of the needles rotates with variate unidirectional movement, with decelerations. and/or stops in phase of production of partial stiches rows with the fall (200) in motion.

## Patentansprüche

1. Rundstrickmaschine für Schlauchwaren mit kontinuierlicher und gleichgerichteter Bewegung, mit einer Vorrichtung zur Herstellung von Taschen in Strickwaren ausgerüstete, die enthält : einen außeren und an den Nadelzylinder (1) konzentrischen Fall (200) mit einer mit zwei wirkenden Rande (211, 212) Nocke (201), einer unterliegender Führungsnocke (202), und einem in Bezug auf der genannter Nocke (201), in der Drehrichtung, vorderseitigweise positonierten Pfahl (203), wohin der genannte Fall (200) in Harmonie mit dem Nadelzylinder (1) mit mannigfaltiger und unterbrochener Bewegung dreht, so daßer, für jeden Umlauf, Fall in eine Stellung (A) in der der Rand (211) der Nocke (201) ein ersten Fall, im Stillstand, der zur Herstellung einer Tasche angeordneten Nadel betätigt, anhaltet ; dann der Fall (200) bis zu einer Stellung (C) verfolgt, mit einer konstanter und als die Geschwindigkeit des Zylinder (1) größerer Geschwindigkeit, um die genannten Nadel (3) zu überholen und um, dem Pfahl (203) das Anheben der Nadel (3) von der « zurückgehaltener Höhenlage bis zu der « entlasteter Höhenlage zu betätigen, und dem Rand (212) das zweiten Fall, in Bewegung, der selben Nadel (3) zu betätigen, zu erlauben ; endlich der Fall (200) verzögert, um in die Anfangstellung anzuhalten ; diese Maschine enthält auch mindestens einen zusätzlichen Fadeneinfürer (98) der vorderweise und in Harmonie mit dem Nadelzylinder (1) und in geicher Phase mit dem genannten Fall (200) dreht, so daß, für jeden Umlauf, dieser in (A') hinter den im (A) positionierten Fall (200) anhaltet, dann bis zu (B') um den im (B) positionierten Fall (200) zu überholen beschleunigt, dann mit der selber Geschwindigkeit als (wie) den Fall (200) bis zu (C) dreht, und endlich bis in die Anfangstellung (A) anzuhalten verzögert ; mehreren Doppelfußnadel (3) zur Herstellung von partiellen Maschenreihen, die längs einem oder mehreren partiellen Kreisbogen des Nadelzylinder (1) verteilt sind ; Mittel um den Fall (200) und den zusätzlichen Fadeneinfürer (98) in Drehung mit mannigfaltiger Bewegung zu bringen ; Mittel um die Stellung des zusätzlichen Fadeneinfürer (98) mit die Stellung dem Fall (200) während der entsprechender Drehung in Phase zu bringen ; dadurchgezeichnet daß die Mittel um den Fall (200) und den Fadeneinfürer (98) in Drehung zu bringen, einen mit koinzidente Achse (220, 223). Umlaufgetriebe mit den Haupträder (221, 225) und die Planetenräder (222, 224) durch einem Getriebenträger (226) mit wechselweise Bewegung verbunden und denen Momantanstellung von dem Kontakt einer Rolle (227) des Getriebenträger (226) mit dem Rand einer Nocke (228) determiniert ist, enthalten.

2. Maschine nach Anspruch 1, dadurchgezeichnet, daß der Oberfuß (130) der Doppelfußnadel (3) eine vom entsprechenden partiellen Bogenkreis des Zylinder abhängende verschiedene Höhe.

3. Maschine nach Anspruch 1, dadurchgezeichnet daß, mit dem ersten zusätzlichen Fadeneinführer, ein oder mehrere gleichartige Fadeneiführer vereinigt sind, die übereinanderliegende oder voneinanderangenäherte um mehreren verschiedene Garn herzustellen.

4. Maschine nach Anspruch 1, dadurchgezeichnet, daß die Form der genannter Nocke (228) in Bezug auf der Diagramm der Geschwindigkeit dem Fall (200) vorherbestimmt ist.

5. Maschine nach Anspruch 1 und 4, dadurchgezeichnet daß der genannte Getriebenträger (226) mit mannigfaltiger und unterbrochener gleichgerichteter Drehbewegung sich bewegt, und seine Momentanstellung vom Kontakt einer oder mehreren Rolle (227) mit dem Rand einer in Form von einer unregelmäßiger archimedische Spirale Nocke (228) determiniert ist.

6. Maschine nach Anspruch 1, dadurchgezeichnet daß die genannten Mittel um den zusätzlichen Fadeneinführer (98) im Bezug auf dem Fall (200) in Phase zu bringen, einen mit koinzidente Achse (237, 243) Umlaufgetriebe mit den Haupträder (239, 241) und die Planetenräder (240, 242) durch einem Getriebenträger (245) verbunden, der zwei wirksame Stellunge, mit deren die Stellungen des Fadeneinführer (98), beziehungsweise hinter und gegenüber dem Fall (200), übereinstimmen, hat, und denen Momantanstellung vom Kontakt einer Rolle des Getriebenträger (245) mit einer auf der Achse (237) festgekeilter Nocke determiniert ist, enthalten.

7. Maschine nach Anspruch 6, dadurchgezeichnet daß die Form der genannter Nocke (237) in Bezug auf der Diagramm der Geschwindigkeit dem Fall (200) vorherbestimmt ist.

8. Maschine nach Anspruch 1, dadurchgezeichnet daß der Nadelzylinder (1) mit mannigfaltiger gleichgerichteter Bewegung drehbar ist, mit Verzögerungen und/oder Anhalten, in von partiellen Maschenreihen Herstellung Phase mit dem Fall (200) in Bewegung.
